# EUROPÄISCHE PATENTSCHRIFT

(11) **EP 0 364 812 B1**
(45) Veröffentlichungstag und Bekanntmachung des Hinweises auf die Patenterteilung: **15.07.1992**
(21) Anmeldenummer: 89118362.6
(22) Anmeldetag: 04.10.1989
(51) Int. Cl.: E05G 1/10

(54) **Geldschrank mit Alarmeinrichtung**
Safe with an alarm device
Coffre-fort avec un dispositif d'alarme

(30) Priorität: 15.10.1988 DE 3835260
(43) Veröffentlichungstag der Anmeldung: 25.04.1990
(73) Patentinhaber: ALPHA SAFE-SYSTEM GMBH, D-65779 Kelkheim (DE)
(72) Erfinder: Winter, Horst Friedrich, D-6455 Erlensee (DE)
(74) Vertreter: Zapfe, Hans, Dipl.-Ing.

(56) Entgegenhaltungen:
- AT-B- 381 976
- CH-A- 617 490
- DE-U- 7 240 305
- US-A- 4 245 902
- PATENT ABSTRACTS OF JAPAN, Band 8, Nr. 66 (E-234)[1503], 28. März 1984

## Beschreibung

Die Erfindung betrifft einen Geldschrank mit einem Gehäuse und einer an dessen Vorderseite angeordneten Tür, mit einer eingebauten Alarmeinrichtung mit mindestens einem Sensor für die Erfassung von Zustandsänderungen, mit einer durch den Sensor auslösbaren Signaleinrichtung und mit einem durch den Sensor auslösbaren Bildaufzeichnungsgerät.

Durch das DE-U-7 240 305 ist ein Tresor bekannt, bei dem der Sensor als Bewegungsmelder ausgebildet ist. Damit ist es möglich, optische und akustische Alarmsignale auzulösen und auch eine Wähleinrichtung zu betätigen, die einen oder mehrere bestimmte Telefonteilnehmer auf einen Einbruch hinweist, bei dem eine oder mehrere Personen in den Erfassungsbereich des Bewegungsmelders, d.h. das Vorfeld des Tresors, eingedrungen sind. Es ist jedoch nicht möglich, Informationen zu speichern, die über die Identität des Täters oder der Täter Auskunft geben könnten.

Durch die AT-B-381 976 ist ein Safe der eingangs beschriebenen Gattung bekannt, bei dem hinter einer ersten, gepanzerten Safetür eine zweite, gleichfalls gesicherte Tür angebracht ist, hinter der sich ein Sensor für den Öffnungszustand der ersten Tür sowie eine Alarmeinrichtung und eine Kamera mit Blitzlicht befinden, die beide durch die erste Tür und den Sensor gesteuert werden. Einerseits ist die Kamera dadurch natürlich sehr weitgehend gegen eine Zerstörung oder Entwendung geschützt, andererseits funktioniert das ganze System jedoch erst nach dem Öffnen der ersten bzw. äußeren Tür, so daß die bekannte Vorrichtung für eine Frühwarnung (bei Annäherung) und für eine Überwachung des Raumes ausscheidet, in dem der Safe aufgestellt ist. Auch ist ein Einbrecher schon ziemlich weit in den eigentlichen Safe vorgedrungen und hat diesen zerstört, bevor das Alarmsystem überhaupt ansprechen kann, so daß u.U. innerhalb einer nur kurzen Zeitspanne auch noch die zweite (schwächere) Tür geöffnet und der Safe ausgeraubt werden kann, bevor eine Wachmannschaft oder die Polizei am Tatort erscheinen kann. Außerdem geht durch die Anordnung der zweiten Tür und deren Schwenkbereich ein sehr großer Teil des Safe-Inneraums verloren.

Es ist zwar auch allgemein bekannt, Räumlichkeiten von Geldinstituten oder Firmen, die sich mit der Aufbewahrung von Wertgegenständen befassen, mit Überwachungskameras auszustatten, die im Falle eines Überfalls oder Einbruchs den oder die Täter aufzeichnen. Hierfür werden jedoch kostspielige Kamerasysteme benötigt, die von den Tätern beschädigt, zerstört oder gar mitgenommen werden können. Derartige Überwachungssysteme sind im allgemeinen nicht für Privatwohnungen vorgesehen.

Der Erfindung liegt daher die Aufgabe zugrunde, einen Geldschranks der eingangs beschriebenen Gattung anzugeben, durch den die Möglichkeit geschaffen wird, im Falle eines Einbruchs bereits bei einer Annäherung über den oder die Täter Bildmaterial herzustellen, das dem Zugriff der Täter entzogen ist, und zwar auch dann, wenn der Geldschrank nicht geöffnet wird (Frühwarnung).

Die Lösung der gestellten Aufgabe erfolgt bei dem eingangs beschriebenen Geldschrank erfindungsgemäß dadurch, daß das Gehäuse eine Kammer mit mindestens einem außerhalb des Umrisses der Tür angeordneten, zum Vorfeld vor der Vorderseite des Geldschranks offenen Sichtfenster aufweist, hinter dem der mindestens eine Sensor und das Bildaufzeichnungsgerät angeordnet sind.

Dadurch wird das Vorfeld des Geldschranks laufend überwacht, und jedwede Person, die in dieses Vorfeld eindringt, wird sofort oder mit kurzer Verzögerung abgelichtet, bevor es ihr möglich ist, den Geldschrank überhaupt zu berühren.

Es ist dabei besonders vorteilhaft, wenn die Kammer mit dem mindestens einen Sichtfenster im oberen Bereich des Gehäuses und das Sichtfenster oberhalb der Türoberkante angeordnet sind.

Geldschränke haben im allgemeinen eine Höhe, die zwischen etwa 80 und 180 cm liegt, so daß ein im oberen Bereich des Gehäuses befindliches Bildaufzeichnungsgerät den Oberkörper und das Gesicht der sich dem Geldschrank nähernden Person erfaßt, wenn die optische Achse des Objektivs des Bildaufzeichnungsgeräts zumindest im wesentlichen horizontal und senkrecht zur Tür des Geldschranks ausgerichtet ist.

Als Objektiv kann dabei ein Weitwinkel-Objektiv verwendet werden, oder die optische Achse des Bildaufzeichnungsgeräts kann - nach dem Ansprechen der Alarmeinrichtung - um eine vertikale Achse geschwenkt werden, wobei in kurzen Zeitabständen mehrere Aufnahmen gemacht werden, um die gesamte Umgebung des Geldschranks abzulichten. Es kann auch in besonders vorteilhafter Weise ein sogenannter Richtungssensor verwendet werden, der die optische Achse des Bildaufzeichnungsgeräts gezielt auf die dem Geldschrank am nächsten stehende Person ausrichtet.

Wenn dabei gemäß einer besonders vorteilhaften Ausgestaltung des Erfindunggegenstandes die Alarmeinrichtung und mindestens einer der Sensoren gleichfalls innerhalb des Gehäuses angeordnet sind, bildet der Geldschrank ein in sich vollständig geschlossenes Alarmsystem, so daß der Erwerber eines solchen Geldschranks bereits mit dessen Aufstellung eine vollständige Alarmanlage mit Bildaufzeichnung erhält.

In besonders vorteilhafter Weise wird als Bildaufzeichnungsgerät eine Sofortbild-Kamera mit zugeordneter Blitzlichtquelle verwendet. Derartige Sofortbild-Kameras besitzen in aller Regel ein Autofokus-System, so daß die sich dem Geldschrank nähernde Person automatisch scharf abgebildet wird.

Es ist dabei besonders zweckmäßig, wenn man unterhalb der Sofortbild-Kamera einen Auffangbehälter für die ausgeworfenen Sofortbilder anordnet. Wenn dieser Auffangbehälter nur durch die Tür des Geldschranks zugänglich und mit der Kammer für die Unterbringung der Sofortbild-Kamera über eine enge Abwurföffnung für die Sofortbilder verbunden ist, sind die fotografischen Aufnahmen dem Zugriff des Täters solange entzogen, wie es nicht gelingt, den Geldschrank zu öffnen. Hierfür steht aber nach dem Ansprechen der Alarmanlage in der Regel keine ausreichende Zeit zur Verfügung, so daß der Täter unter Zurücklassung seiner Fotografie flüchtet.

Dabei muß man sich vor Augen halten, daß das Bildaufzeichnungsgerät nicht in der gleichen Weise abgesichert werden kann, wie der eigentliche Tresorraum des Geldschranks, da Strahlengänge für das Objektiv und die Blitzlichtquelle vorgesehen werden müssen. Selbst wenn der Täter die Kamera zerstört, oder es ihm gelingt, die Kammer für die Aufnahme des Bildaufzeichnungsgeräts aufzubrechen, so befinden sich die hergestellten Sofortbilder bereits in einem unzugänglichem Bereich des Geldschranks, der jedenfalls nicht ohne weiteres zu öffnen ist.

Es ist dabei weiterhin von Vorteil, wenn die Vorderseite der Kammer für die Aufnahme des Bildaufzeichnungsgeräts durch eine Lamellenplatte verschlossen ist, deren Lamellen im wesentlichem waagerecht verlaufen und auf der der Kammer zugkehrten Rückseite durch einen Plattenteil untereinander verbunden sind, der im Bereich des Objektivs und - sofern vorhanden - der Blitzlichtquelle des Bildaufzeichnungsgeräts eine Durchbrechung aufweist.

Eine solche Lamellenplatte, die im Strangpreßverfahren aus einer harten Leichtmetall-Legierung hergestellt werden kann, hat eine ausgezeichnete Festigkeit gegenüber Verwindungen und Verbiegungen. Man kann dabei an den Stellen, an denen sich der Sensor (Bewegungsmelder), das Objektiv und die Blitzlichtquelle des Bildaufzeichnungsgeräts befinden, Durchbrechungen im Plattenteil erzeugen, ohne das die Festigkeit der gesamten Lamellenplatte merklich verringert wird. Dabei dienen die Lamellen als Sichtblenden oder Schattenwerfer im Hinblick auf eine vor dem Geldschrank stehende Person, so daß diese es jedenfalls nicht ohne weiteres bemerkt, daß sich hinter der Lamellenplatte optische Geräte befinden.

Diese "Tarnung" der optischen Geräte ist dann ganz besonders wirkungsvoll, wenn die Oberflächen der Lamellen und zumindest die nach außen weisende Oberfläche des Plattenteils in einem dunklen Farbton gehalten sind. Wenn man diese Oberflächen in mattem Ton schwarz einfärbt, was durch Eloxieren leicht möglich ist, läßt sich auch bei näherem Hinsehen kaum erkennen, daß sich in dem Plattenteil Durchbrechungen befinden und daß hinter diesen Durchbrechungen optische Systeme angeordnet sind.

Da die betreffenden Lamellen gewissermaßen im Blickfeld des Objektivs, des Entfernungmessers (bei Autofokus-Kameras) und der Blitzlichtquelle liegen, ist es zur Vermeidung einer negativen Beeinflussung dieser optischen Einrichtungen wünschenswert, daß die stehengebliebenen Lamellen einen möglichst geringen Abstand von den genannten optischen Elementen haben.

Aus diesem Grunde wird in ganz besonders zweckmäßiger Weise das Gehäuse an seiner vorderen Oberkante im Bereich der Kammer für die Aufnahme des Bildaufzeichnunggeräts unter einem Winkel nach hinten abgeschrägt, der vorteilhaft etwa zwischen 30 und 60 Grad gegenüber der Horizontalen beträgt. Dabei wird dann auch das Plattenteil unter dem gleichen Winkel schräg nach hinten und oben angeordnet, während die Lamellen selbst waagerecht und nach vorne gerichtet sind. Es hat sich gezeigt, daß in einem solchen Fall weder die Autofokus-Einrichtung, noch die Abbildungsqualität des Objektivs, noch die Leistung der Blitzlichtquelle in störender Weise beeinflußt werden.

Es ist schließlich weiterhin von Vorteil wenn das Bedienungsteil der Alarmeinrichtung, das der Türöffnung des Geldschranks zugekehrt ist, zwischen der Kammer für die Aufnahme des Bildaufzeichnunggeräts und der Decke des eigentlichen Tresorraums angeordnet ist und wenn die Tür eine nach oben gerichtete Verlängerung aufweist, die das Bedienungsteil bei geschlossener Tür abdeckt. Dabei ist es zweckmäßig, daß die Verlängerung der Tür auch den Auffangbehälter für die Sofortbilder abdeckt.

Bei Befolgung einer solchen Konstruktionsvorschrift sind die Alarmeinrichtung und der Auffangbehälter für die Sofortbilder solange gegen einen Zugriff geschützt, wie es nicht gelingt, den gesamten Geldschrank zu öffnen. Hierfür reicht aber - wie bereits gesagt - in aller Regel die zur Verfügung stehende Zeit nicht aus.

Es ist weiterhin von Vorteil, wenn der Alarmeinrichtung mindestens ein weiterer, außerhalb des Geldschranks angeordneter Sensor für die Erfassung von Personen und/oder für Öffnungsbewegungen von Fenstern und/oder Türen zugeordnet ist. Die Zuordnung kann durch eine geschützte Verkabelung oder drahtlos erfolgen. Man kann auf diese Weise die Empfindlichkeit der Alarmeinrichtung entsprechend steigern und räumliche Schwerpunkte schaffen, an denen das Bildaufzeichnungsgerät gute Aufnahmen von den Einbrechern machen kann.

Es ist weiterhin von Vorteil, wenn die Alarmeinrichtung eine Empfangseinheit für den drahtlosen Empfang der Sendesignale eines mobilen Handsenders und/oder eines ortsfesten Kontaktsenders für die Erfassung der vorstehend beschrieben Öffnungsbewegungen von Fenstern und Türen enthält. Durch den Handsender kann beispielsweise der Wohnungsbesitzer oder ein Mitarbeiter eines Überwachungsdienstes aus der Ferne Aufnahmen auslösen, wenn ihm der Einbruch in den Raum, in dem der Geldschrank steht, durch eine andere Einrichtung gemeldet worden ist. Der Handsender kann aber vor allem auch dazu benutzt werden, etwaige Angriffe des Einbrechers auf Bewohner oder auf Überwachungspersonen festzuhalten. Es ist auf diese Weise möglich, eine ganze Bilddokumentation vom Tathergang zu erstellen, wenn der Handsender beispielsweise von einem anderen Mitglied der Familie oder der Wachmannschaft betätigt wird.

Der Erfindungsgegenstand kann auch dadurch in vorteilhafter Weise weiter ausgestaltet werden, daß die Alarmeinrichtung mit einer Zentraleinheit mit Eingängen für weitere Signalgeber aus der Gruppe der Glasbruch-Melder, Kontaktschalter (drahtlos oder verkabelt; für Fenster und Türen), Lichtschranken und Bewegungsmelder versehen wird. Auf diese Weise wird ein Geldschrank zu einer zentralen Überwachungseinheit, ohne daß es dem Täter oder den Tätern möglich wäre, dieses Alarmsystem außer Betrieb zu setzen oder die gespeicherten Bilddaten zu vernichten.

Es ist natürlich auch möglich, als Bildaufzeichnungsgerät eine Video-Kamera zu verwenden und den Recorder - von der Video-Kamera getrennt - im eigentlichen Tresorraum des Geldschranks unterzubringen. Video-Kameras sind für ihre große Leistungsfähigkeit bei geringer Beleuchtungsstärke bekannt, so daß es hiermit möglich ist, auch ohne besondere Lichtquellen zuverlässige Aufnahmen zu machen. Außerdem ist es möglich, mit den entsprechenden Aufzeichnungsgeräten von der Auslösung des ersten Alarms Aufzeichnungen über die Dauer mehrerer Stunden anzufertigen.

Weitere vorteilhafte Ausgestaltungen des Erfindungsgegenstandes ergeben sich aus den übrigen Unteransprüchen.

Ein Ausführungsbeispiel des Erfindungsgegenstandes wird nachfolgend anhand der Figuren 1 bis 7 näher erläutert.

Es zeigen:
Fig. 1 und 2 perspektivische Ansichten des Geldschranks mit geschlossener und geöffneter Tür,
Fig. 3 einen Einblick in den oberen Teil des Gehäuses mit Frontansichten des Bedienungsteils der Alarmeinrichtung, des Sensors und des Bildaufzeichnungsgeräts in größerem Maßstab,
Fig. 4a und 4b eine ausschnittsweise Vorderansicht einer und einen Querschnitt durch eine Lamellenplatte, die zur Abdeckung der optischen Einrichtungen des Systems dient,
Fig. 5 und 6 Vertikalschnitte durch den oberen Teil des Gehäuses im rechten Winkel zur Vorderseite, und
Fig. 7 eine Draufsicht von oben auf den Geldschrank nach den Figuren und 2 und seine Aufstellfläche innerhalb eines Raumes.

In den Figuren 1 und 2 ist ein Geldschrank 1 mit einem Gehäuse 2 dargestellt, in dessen Vorderseite 3 eine Tür 4 angeordnet ist. Die Tür 4 wird durch zwei Schaniere 5 gehalten und besitzt ein mechanisches Schloß 6 und/oder eine elektronische Schließeinrichtung 7. Die Tür besitzt ferner eine Oberkante 4a, die für die nachfolgenden geometrischen Betrachtungen von Bedeutung ist.

Das Gehäuse 2 besitzt in seinem oberen Bereich eine innere Kammer 8, deren untere Begrenzungsebene durch gestrichelte Linien angedeutet ist. Diese Kammer ist vom eigentlichen Tresorraum getrennt und besitzt zur Vorderseite 3 hin oberhalb der Türoberkante 4a zwei Sichtfenster 9 und 10, (Figuren 4a, 4b, 5 und 6), die in Richtung auf das Vorfeld des Geldschranks dauernd geöffnet sind.. Hinter dem Sichtfenster 9 befindet sich ein Sensor in Form eines sogenannten Bewegungsmelders, und hinter dem Sichtfenster 10 befindet sich ein Bildaufzeichnungsgerät in Form einer Sofortbild-Kamera. In einer Seitenwand des Gehäuses 2 ist noch eine Vielfach- Steckverbindung 11 für den Anschluß weiterer Geräte vorgesehen, auf die in Verbindung mit Figur 7 noch näher eingegangen wird.

Wie aus den Figuren 1 und 2 deutlich hervorgeht, ist das Gehäuse 2 an seiner vorderen Oberkante 2a im Bereich der Kammer 8 unter einem Winkel von etwa 45 Grad nach hinten abgeschrägt. Diese Abschrägung ist durch eine Lamellenplatte 12 verschlossen, deren Einzelheiten anhand der Figuren 4a und 4b noch näher erläutert werden.

Figur 2 zeigt den Geldschrank in geöffnetem Zustand, in dem ein Einblick in den eigentlichen Tresorraum 13 möglich ist. Dieser Tresorraum besitzt in herkömmlicher Weise feuerfeste Wände und nach oben hin eine ebensolche Decke 14. Zwischen dieser Decke und der Kammer 8 für die Aufnahme des Bildaufzeichnungsgeräts befindet sich links ein Bedienungsteil 15 für eine Alarmeinrichtung 16, die in den Figuren 5 und 7 angedeutet und als sogenannter Einschub ausgebildet ist. Zur Alarmeinrichtung gehört außerdem noch eine Zentraleinheit 17 mit Eingängen für weitere Signalgeber aus der Gruppe der Glasbruch-Melder, Kontaktschalter, Lichtschranken und externen Bewegungsmelder. Auf den der Alarmeinrichtung 16 zugeordneten Sensor hinter dem Sichtfenster 9 wurde bereits weiter oben hingewiesen.

Auf der rechten Seite befindet sich ein Auffangbehälter 18 mit einer verschließbaren Klappe 18a für die Aufnahme der vom Bildaufzeichnungsgerät ausgeworfenen Sofortbilder.

Es ist von besonderer Bedeutung, daß die Tür 4 eine nach oben gerichtete Verlängerung 4b besitzt, die bis zur Oberkante 4a reicht. Auf diese Weise sind das Bedienungsteil 15 mit der Alarmeinrichtung 16 und der Auffangbehälter 18 zuverlässig geschützt.

Figur 3 zeigt den oberen Teil von Figur 2 in einer Frontalansicht in vergrößertem Maßstab. Die Kammer 8 besitzt einen Boden 8a, auf dem mittels entsprechender Halterungen 19 und 20 (Figuren 5 und 6) der Sensor 21 (ein Bewegungsmelder) und das Bildaufzeichnungsgerät 22 (eine Sofortbild-Kamera) befestigt sind. Sensor 21 und Bildaufzeichnungsgerät 22 befinden sich praktisch nicht sichtbar hinter den bereits beschriebenen Sichtfenstern 9 und 10 in der Lamellenplatte 12, die zum Zwecke eines besseren Einblicks in die Kammer 8 im Bereich der Sichtfenster 9 und 10 aufgebrochen dargestellt ist. Das Bildaufzeichnungsgerät 22 besitzt ein Objektiv 22a, ein Autofokussystem 22b und eine Blitzlichtquelle 22c. Derartige Sofortbild-Kameras sind im Handel erhältlich (z.B. POLAROID "image"). Die Befestigung auf der Halterung 20 geschieht durch eine übliche Stativschraube 23. Auch der Sensor 21 ist ein handelsübliches Gerät.

Zwischen dem Boden 8a der Kammmer 8 und der Decke 14 des Tresorraums 13 befinden sich das bereits beschriebene Bedienungsteil 15 und der Auffangbehälter 18 für die Sofortbilder, die aus einem Schlitz 22d der Kamera ausgeschoben werden.

Das Bedienungsteil 15 besitzt beispielhaft einen Wählschalter 24 für die Art des Alarms (optisch - akustisch - still) sowie die Ein- und Ausschaltung, einen weiteren Wählschalter 25 für die Einschaltung der Bildfrequenz und/oder Bilderzahl des Bildaufzeichnungsgeräts sowie ferner eine Anzahl von Kontrollampen 26 für verschiedene Funktionskontrollen einschließlich der Anzeige, daß die Alarmeinrichtung "scharf gestellt" ist. Das Bedienungsteil beseitzt ferner einen akustischen Signalgeber für die Quittierung der Ein- und Ausschaltsignale des Handsenders; außerdem eine Anzeigeeinrichtung für den Empfang der Funksignale von einem räumlich abgesetzten Sensor 33 und/oder einem Kontaktsender 40, die beide anhand von Figur 7 noch näher erläutert werden.

Unter "still" bzw. "stiller Alarm" wird ein solcher Vorgang verstanden, bei dem z.B. durch eine Übertragungs- oder Wähleinheit ein Fernalarm ausgelöst wird, beispeilsweise bei einem oder mehrere vorbestimmten Telefonteilnehmern.

Das Bedienungsteil 15 und der Auffangbehälter 18 sind - wie bereits gesagt - bei geschlossener Tür hinter deren Verlängerung 4b angeordnet und dadurch unerreichbar. Der Sensor 21 und das Bildaufzeichnungsgerät 22 sind zu den Seiten, nach hinten und nach oben hin durch ein Schutzgehäuse 27 abgedeckt, das Teil des Gehäuses 2 ist.

Aus den Figuren 4a und 4b gehen weitere Einzelheiten hervor. Die Lamellenplatte 12 besitzt eine Reihe von Lamellen 12a, deren längste Querschnittsachse im wesentlichen waagerecht ausgerichtet ist. Durch eine leichte Divergenz (nicht gezeigt) zur Vorderseite hin kann den Strahlengängen in besonderer Weise Rechnung getragen werden. Die Lamellen 12a sind auf der der Kammer 8 zugekehrten Rückseite durch ein Plattenteil 12b untereinander verbunden. Im Bereich des Objektivs 22a und der Blitzlichtquelle 22c sowie natürlich im Bereich des Autofokussystems 22b ist eine Durchbrechung 28 angeordnet. Diese Durchbrechung liegt ebenso wie der Plattenteil 12b im Schatten der Lamellen 12a, die ohne Unterbrechung über die Durchbrechung 28 hinweg geführt sind. Eine Analoge Durchbrechung befindet sich natürlich auch im Bereich des Sensors 21.

Wie bereits eingangs beschrieben, sind die optischen Einrichtungen auf diese Weise nicht oder zumindest nicht ohne weiteres sichtbar.

Das Bildaufzeichnungsgerät 22 besitzt einen hier nicht gezeigten zusätzlichen Eingang für eine mit der Alarmeinrichtung 16 verbundene und hier gleichfalls nicht dargestellte Leitung. Mittels dieser Leitung ist das Bildaufzeichnungsgerät in der Weise ansteuerbar, daß zunächst die sich automatisch abschaltende Blitzlichtquelle 22c eingeschaltet wird (dabei wird deren Kondesator innerhalb weniger Sekunden nachgeladen), und daß schließlich eine bestimmte Bildfrequenz (Einzelbild oder Bildserie) ausgelöst wird.

Der bereits beschriebene dunkle, vorzugsweise schwarze, Oberflächenüberzug der Lamellenplatte spielt auch für die Abbildungsqualität und die Belichtungssteuerung der Kamera eine ganz entscheidende Rolle: dadurch werden Fehlmessungen vermieden. Durch die große Nähe von Objektiv 22a und Lamellenplatte 12 werden die Lamellen 12a auch nicht auf den Sofortbildern 29 abgebildet, von denen eines in Figur 6 in verschiedenen Fallstellungen gezeigt ist. Das Sofortbild 29 befindet sich in diesem Augenblick nach seinem Austritt aus dem Schlitz 22d unmittelbar oberhalb des Auffangbehälters 18 und tritt aufgrund der Schwerkraft in diesen ein.

Durch eine geringe Veränderung an der Sofortbild-Kamera kann erreicht werden, daß das Sofortbild nicht in dem Schlitz 22d festgehalten, sondern einwandfrei ausgeworfen wird. Oberhalb des Auffangbehälters 18 ist eine relativ enge Abwurföffnung 18b vorhanden.

In Figur 7 ist die Aufstellung eines Geldschranks nach den Figuren 1 bis 6 innerhalb eines Raumes dargestellt, der durch zwei Wände 42 und 43 angedeutet ist. In der Wand 43 befindet sich eine Tür 44 mit einem Magnetkontakt 40a, der auf den bereits genannten Kontaktsender 40 einwirkt. Dieser ist wiederum drahtlos der Empfangseinheit 34 aufgeschaltet.

Die bereits beschriebene Vielfach-Steckverbindung 11, die in bekannter Weise gegen eine Unterbrechung geschützt ausgebildet und angeordnet ist, besitzt einen Netzstecker 30 für ein besonderes Überwachungsnetz (z.B. 12 Volt) sowie Anschlüsse für einen externen Lautsprecher 31 (akustischer Alarm) und eine Warnblinklampe 32 (optischer Alarm). Ein interner Lautsprecher 45 ist im Geldschrank 1 selbst vorhanden.

Weiterhin ist dem Geldschrank 1 entweder drahtlos oder mittels einer Verbindungsleitung der bereites genannte weitere, außerhalb des Geldschranks 1 angeordnete Sensor 33 zugeordnet, der gleichfalls für die Erfassung von Personen dient.

Schließlich gehört zur Alarmeinrichtung 16 die bereits genannte Empfangseinheit 34 für den drahtlosen Empfang der Sendesignale eines Handsenders 35. Mittels dieses Handsenders können folgende Steuerfunktionen ausgeführt werden: Durch je eine Drucktaste 36 und 38 kann die gesamte Alarmeinrichtung ein- und ausgeschaltet werden, was durch eine der Kontrolleuchten 26 im Bedienungsteil 15 und durch einen Quittierton angezeigt wird. Durch gleichzeitiges Drücken beider Drucktasten 36 und 38 kann ein Überfall gemeldet werden. Hierbei sprechen der akustische Alarm und/oder eine Wähleinheit 39 an, die gleichfalls Teil der Alarmeinrichtung 16 ist und automatisch einen Telefonteilnehmer anwählt.

Der Ladezustand der Batterien des Handsenders wird durch eine Kontrolleuchte 37 angezeigt. Ein Umschalter 41 dient zur Vorwahl einer reinen Alarmfunktion (Stellung I) oder einer Alarmfunktion in Verbindung mit einer Einschaltung des Bildaufzeichnungsgeräts (Stellung II). Es ist erkennbar, daß der Geldschrank auf diese Weise das Herzstück eines kompletten Alarmsystems ist, das zugleich Bildmaterial für die Ermittlung der Täter liefert. In Figur 7 sind auch die Erfassungsbereiche für die Sensoren 21, 33 und für das Bildaufzeichnungsgerät 22 durch entsprechende Winkel angedeutet.

In den Figuren 1 bis 7 ist der Geldschrank 1 als im Raum stehender Geldschrank dargestellt. Es versteht sich jedoch, daß der Geldschrank auch als Einbau-Geldschrank für den Einbau in eine Wand ausgebildet sein kann.

## Patentansprüche

1. Geldschrank (1) mit einem Gehäuse (2) und einer an dessen Vorderseite (3) angeordneten Tür (4), mit einer eingebauten Alarmeinrichtung (16) mit mindestens einem Sensor (21) für die Erfassung von Zustandsänderungen, mit einer durch den Sensor (21) auslösbaren Signaleinrichtung und mit einem durch den Sensor (21) auslösbaren Bildaufzeichnungsgerät (22), dadurch gekennzeichnet, daß das Gehäuse (2) eine Kammer (8) mit mindestens einem außerhalb des Umrisses der Tür (4) angeordneten, zum Vorfeld vor der Vorderseite (3) des Geldschranks (1) offenen Sichtfenster (10) aufweist, hinter dem der mindestens eine Sensor (21 und das Bildaufzeichnungsgerät (22) angeordnet sind.

2. Geldschrank nach Anspruch 1, dadurch gekennzeichnet, daß die Kammer (8) mit dem mindestens einen Sichtfenster (10) im oberen Bereich des Gehäuses (2) angeordnet ist und daß das Sichtfenster oberhalb der Türoberkante (4a) angeordnet ist.

3. Geldschrank nach Anspruch 2, dadurch gekennzeichnet, daß die Alarmeinrichtung (16) und mindestens einer der Sensoren (21) gleichfalls innerhalb des Gehäuses (2) angeordnet sind.

4. Geldschrank nach Anspruch 1, dadurch gekennzeichnet, daß der Sensor (21) ein Bewegungsmelder ist.

5. Geldschrank nach Anspruch 1, dadurch gekennzeichnet, daß das Bildaufzeichnungsgerät (22) eine Sofortbild-Kamera mit zugeordneter Blitzlichtquelle (22c) ist.

6. Geldschrank nach Anspruch 1, dadurch gekennzeichnet, daß die optische Achse (A-A) des Bildaufzeichnungsgeräts (22) etwa senkrecht zur Türebene (bei geschlossener Tür (4)) ausgerichtete ist.

7. Geldschrank nach Anspruch 1, dadurch gekennzeichnet, daß die optische Achse (A-A) des Bildaufzeichnungsgeräts (22) um eine vertikale Achse schwenkbar ist.

8. Geldschrank nach Anspruch 5, dadurch gekennzeichnet, daß unterhalb der Sofortbild-Kamera ein Auffangbehälter (18) für die ausgeworfenen Sofortbilder (29) angeordnet ist.

9. Geldschrank nach Anspruch 8, dadurch gekennzeichnet, daß der Auffangbehälter (18) nur durch die Tür (4) des Geldschranks zugänglich und mit der Kammer (8) für die Unterbringung der Sofortbild-Kamera über eine enge Abwurföffnung (18b) für die Sofortbilder (29) verbunden ist.

10. Geldschrank nach Anspruch 2, dadurch gekennzeichnet, daß die Vorderseite (3) der Kammer (8) für die Aufnahme des Bildaufzeichnungsgeräts (22) durch eine Lamellenplatte (12) verschlossen ist, deren Lamellen (12a) im wesentlichen waagrecht verlaufen und auf der der Kammer (8) zugekehrten Rückseite durch einen Plattenteil (12b) untereinander verbunden sind, der im Bereich des Objektivs (22a) und der Blitzlichtquelle (22c) des Bildaufzeichnungsgeräts (22) eine Durchbrechung (28) aufweist.

11. Geldschrank nach Anspruch 10, dadurch gekennzeichnet, daß mindestens eine Lamelle (12a) ohne Unterbrechung über die Durchbrechung (28) hinweggeführt ist.

12. Geldschrank nach Anspruch 10, dadurch gekennzeichnet, daß die Oberflächen der Lamellen (12a) und mindestens die nach außen weisende Oberfläche des Plattenteils (12b) in einem dunklen Farbton gehalten sind.

13. Geldschrank nach Anspruch 2, dadurch gekennzeichnet, daß das Gehäuse (2) an seiner vorderen Oberkante (2a) im Bereich der Kammer (8) für die Aufnahme des Bildaufzeichnungsgeräts (22) unter einem Winkel "α" nach hinten abgeschrägt ist.

14. Geldschrank nach Anspruch 13, dadurch gekennzeichnet, daß das Plattenteil (12b) unter dem genannten Winkel "α" schräg nach hinten und oben angeordnet ist, und daß die Lamellen (12a) waagrecht und nach vorn gerichtet sind.

15. Geldschrank nach Anspruch 2, dadurch gekennzeichnet, daß das Bedienungsteil (15) der Alarmeinrichtung (16), der Türöffnung des Geldschranks (1) zugekehrt, zwischen der Kammer (8) für die Aufnahme des Bildaufzeichnungsgeräts (22) und der Decke (14) des eigentlichen Tresorraums (13) angeordnet sind und daß die Tür (4) eine nach oben gerichtete Verlängerung (4b) aufweist, die das Bedienungsteil (15) bei geschlossener Tür abdeckt.

16. Geldschrank nach Anspruch 15, dadurch gekennzeichnet, daß die Verlängerung (4b) der Tür (4) auch den Auffangbehälter (18) für die Sofortbilder (29) abdeckt.

17. Geldschrank nach Anspruch 1, dadurch gekennzeichnet, daß der Alarmeinrichtung (16) mindestens ein weiterer, außerhalb des Geldschranks (1) angeordneter Sensor (33) für die Erfassung von Personen zugeordnet ist.

18. Geldschrank nach Anspruch 1, dadurch gekennzeichnet, daß die Alarmeinrichtung (16) eine Empfangseinheit (34) für den drahtlosen Empfang der Sendesignale eines Handsenders (35) enthält.

19. Geldschrank nach Anspruch 1, dadurch gekennzeichnet, daß die Alarmeinrichtung (16) eine Wähleinheit (39) für das automatische Anwählen eines Telefonteilnehmers beim Ansprechen der Alarmeinrichtung aufweist.

20. Geldschrank nach Anspruch 1, dadurch gekennzeichnet, daß die Alarmeinrichtung (16) eine Zentraleinheit (17) mit Eingängen für weitere Signalgeber aus der Gruppe der Glasbruch-Melder, Kontaktschalter, Lichtschranken und Bewegungsmelder besitzt.

21. Geldschrank nach Anspruch 1, dadurch gekennzeichnet, daß die Alarmeinrichtung (16) eine Empfangseinheit (34) für den drahtlosen Empfang der Ausgangssignale mindestens eines Kontaktsenders (40) zur Öffnungsüberwachung von Türen und Fenstern besitzt.

## Claims

1. Safe (1) comprising a housing (2) and a door (4) arranged on its front (3), a built-in alarm device (16) having at least one sensor (21) for detecting changes in conditions, a signalling device which is triggered by the sensor (21), and a photographic camera (22) which is triggered by the sensor (21), characterised in that the housing (2) has a chamber (8) with at least one viewing window (10̸) arranged outside the outline of the door (4) and open towards the area in front of the front (3) of the safe (1) and with at least one sensor (21) and the photographic camera (22) disposed therebehind.

2. Safe according to claim 1, characterised in that the chamber (8) with at least one viewing window (10̸) is arranged in the upper region of the housing (2), and that the viewing window is arranged above the top edge of the door (4a).

3. Safe according to claim 2, characterised in that the alarm device (16) and at least one of the sensors (21) are also arranged within the housing (2).

4. Safe according to claim 1, characterised in that the sensor (21) is a movement responder.

5. Safe according to claim 1, characterised in that the photographic camera (22) is an instant camera with associated flashlight source (22c).

6. Safe according to claim 1, characterised in that the optical axis (A-A) of the photographic camera (22) is approximately vertical to the plane of the door (when door is closed (4)).

7. Safe according to claim 1, characterised in that the optical axis (A-A) of the photographic camera (22) is pivotable around a vertical axis.

8. Safe according to claim 5, characterised in that a collecting container (18) for ejected instant photographs (29) is disposed underneath the instant camera.

9. Safe according to claim 8, characterised in that the collecting container (18) is accessible only via the door (4) of the safe, and that it is connected to the chamber (8) serving the accommodation of the instant camera via a narrow eject opening (18b) for the instant pictures (29).

10. Safe according to claim 2, characterised in that the front (3) of the chamber (8) for accommodation of the photographic camera (22) is sealed by a lamellar plate (12), the lamellars (12a) of which extend substantially horizontally and are interconnected at the rear facing towards the chamber (8) by a plate section (12b) which has a passage (28) in the region of the lens (22a) and the flashlight source (22c) of the photographic: camera (22).

11. Safe according to claim 10̸, characterised in that at least one lamellar (12a) is passed over the passage (28) without a break.

12. Safe according to claim 10̸, characterised in that the surfaces of the lamellars (12a) and at least the outwardly oriented surface of the plate section (12b) are in a dark tone of colour.

13. Safe according to claim 2, characterised in that the housing (2) is slanted back at an angle "α" at its frontal top edge (2a) in the region of the chamber (8) for accommodation of the photographic camera (22).

14. Safe according to claim 13, characterised in that the pate section (12b) below the aforementioned angle "α" is disposed transversely towards the rear and the top, and that the lamellars (12) are oriented horizontally and in a forward direction.

15. Safe according to claim 2, characterised in that the operating section (12) of the alarm device (16), facing towards the door opening of the safe (1), is arranged between the chamber (8) for accommodation of the photographic camera. (22) and the top (14) of the safe space proper (12), and that the door (4) comprises an upwardly oriented extensios (4b) which covers the operating section (12) whilst the door is shut.

16. Safe according to claim 15, characterised in that the extension (4b) of the door (4) also covers the collecting container (18) for the instant picture (29)

17. Safe according to claim 1, characterised in that the alarm device (16) is associated with at least one further sensor (33) outside the safe (1) for detecting persons.

18. Safe according to claim 1, characterised in that the alarm device (16) contains a receiver unit (34) for radio reception of a transmission signal from a handheld transmitter (35).

19. Safe according to claim 1, characterised in that the alarm device (16) comprises a dialling unit (39) for automatic dialling a telephone subscriber when the alarm device is triggered.

20. Safe according to claim 1, characterised in that the alarm device (16) includes a central unit (17) having inputs for further signal transmitters from the groups of glass-breakage detectors, contact switches, light barriers and movement responders.

21. Safe according to claim 1, characterised in that the alarm device (16) includes a receiver unit (34) for radio reception of output signals from at least one contact transmitter (40̸) to secure opening doors and windows.

## Revendications

1. Coffre-fort (1) comportant une carrosserie (2) et une porte (4) disposée sur sa face avant (3), comportant aussi un dispositif d'alarme incorporé (16) comprenant au moins un détecteur (25) pour la saisie de modifications de condition, comportant aussi un dispositif de signalisation que peut déclencher le détecteur (21) ainsi qu'un appareil (22) d'enregistrement d'images que peut déclencher le détecteur (21), coffre-fort caractérisé par le fait que la carrosserie (2) présente une chambre (8) comportant au moins un regard (10) qui est disposé à l'extérieur du contour de la porte (4), qui est ouvert en direction de la zone située en avant de la face avant (3) du coffre-fort (1) et derrière lequel sont disposés le détecteur (21), dont il y a au moins un, et l'appareil (22) d'enregistrement d'images.

2. Coffre-fort selon la revendication 1, caractérisé par le fait que la chambre (8), qui comporte le regard (10), dont il y a au moins un, est disposée dans la zone supérieure de la carrosserie (2) et que le regard est disposé au-dessus du bord supérieur (4a) de la porte.

3. Coffre-fort selon la revendication 2, caractérisé par le fait que le dispositif d'alarme (16) et au moins l'un des détecteurs (21) sont également disposés à l'intérieur de la carrosserie (2).

4. Coffre-fort selon la revendications 1, caractérisé par le fait que le détecteur (21) est un indicateur de mouvement.

5. Coffre-fort selon la revendication 1, caractérisé par le fait que l'appareil (22) d'enregistrement d'images est un appareil photographique à photos instantanées avec source de lumière flash correspondante (22c).

6. Coffre-fort selon la revendication 1, caractérisé par le fait que l'axe optique (A-A) de l'appareil (22) d'enregistrement d'images est orienté à peu près perpendiculairement au plan de la porte (la porte (4) étant fermée).

7. Coffre-fort selon la revendication 1, caractérisé par le fait que l'axe optique (A) de l'appareil (22) d'enregistrement d'images peut pivoter autour d'un axe vertical.

8. Coffre-fort selon la revendication 5, caractérisé par le fait qu'en-dessous de l'appareil photographique à photos instantanées est disposé un récipient de reprise (18) pour les photos instantanées éjectées (29).

9. Coffre-fort selon la revendication 8, caractérisé par le fait que le récipient de reprise (18) n'est accessible que par la porte (4) du coffre-fort et qu'il est relié avec la chambre (8) prévue pour le logement de l'appareil photographie à photos instantanées par l'intermédiaire d'une étroite ouverture d'éjection (18b) pour les photos instantanées (29).

10. Coffre-fort selon la revendication 2, caractérisé par le fait que la face avant (3) de la chambre (8) prévue pour recevoir l'appareil (22) d'enregistrement d'images est obturée par une plaque à lamelles (12) dont les lamelles (12a) sont orientées sensiblement horizontalement et sont reliées entre elles, sur la face arrière orientée vers la chambre (8), par une partie formant plaque (12b) qui, dans la zone de l'objectif (22a) et de la source de lumière flash (22c) de l'appareil (22) d'enregistrement d'images, présente une découpe (28).

11. Coffre-fort selon la revendication 10, caractérisé par le fait qu'au moins une lamelle (12a) passe, sans interruption, par delà les découpes (28).

12. Coffre-fort selon la revendication 10, caractérisé par le fait que les surfaces des lamelles (12a) et au moins la surface, orientée vers l'extérieur, de la partie formant plaque (12b) sont tenues dans une tonalité de couleur sombre.

13. Coffre-fort selon la revendication 2, caractérisé par le fait qu'à son bord supérieur avant (2a), dans la zone de la chambre (8) prévue pour recevoir l'appareil (22) d'enregistrement d'images, la carrosserie (2) est chanfreinée vers l'arrière sous un angle "α".

14. Coffre-fort selon la revendication 12, caractérisé par le fait que la partie formant plaque (12) est disposée inclinée vers l'arrière et vers le haut sous l'angle indiqué "α" et que les lamelles (12a) sont orientées horizontalement et vers l'avant.

15. Coffre-fort selon la revendication 2, caractérisé par le fait que la partie de service (15) du dispositif d'alarme (16), orientée vers l'ouverture de la porte du coffre-fort (1), est disposée entre la chambre (8) prévue pour recevoir l'appareil (22) d'enregistrement d'images et le toit (14) du compartiment proprement dit (13) du coffre-fort et que la porte (4) présente un prolongement (4b) qui est dirigé vers le haut et recouvre la partie de service (15) lorsque la porte est fermée.

16. Coffre-fort selon la revendication 15, caractérisé par le fait que le prolongement (4b) de la porte (4) recouvre également le récipient de reprise (8) pour les photos instantanées (29).

17. Coffre-fort selon la revendication 1, caractérisé par le fait qu'au dispositif d'alarme (16) correspond au moins un autre détecteur (33), disposé à l'extérieur du coffre-fort (1), pour la saisie des personnes.

18. Coffre-fort selon la revendication 1, caractérisé par le fait que le dispositif d'alarme (16) contient un organe récepteur (34) pour la réception, sans fil, des signaux émis par un émetteur manuel (35).

19. Coffre-fort selon la revendication 1, caractérisé par le fait que le dispositif d'alarme (16)présente un organe d'appel téléphonique (39) pour appeler automatiquement un abonné au téléphone lors de l'intervention du dispositif d'alarme.

20. Coffre-fort selon la revendication 1, caractérisé par le fait que le dispositif d'alarme (16) possède un organe central (17) présentant des entrées pour d'autres émetteurs de signaux faisant partie du groupe comportant un indicateur de bris de glace, interrupteur à contact, cellules photo-électriques, et indicateur de mouvement.

21. Coffre-fort selon la revendication 1, caractérisé par le fait que le dispositif d'alarme (15) possède un organe récepteur (34) pour la réception, sans fil, des signaux de sortie d'au moins un émetteur à contact (40) pour la surveillance de l'ouverture des portes et des fenêtres.
